# EUROPÄISCHE PATENTSCHRIFT

(11) **EP 1 335 790 B1**
(45) Veröffentlichungstag und Bekanntmachung des Hinweises auf die Patenterteilung: **28.07.2004**
(21) Anmeldenummer: 01997344.5
(22) Anmeldetag: 15.11.2001
(51) Int. Cl.: B01F 15/00

(54) **VORRICHTUNG ZUM RÜHREN EINES STRÖMUNGSFÄHIGEN ODER RIESELFÄHIGEN MEDIUMS, INSBESONDERE EINES HOCHVISKOSEN MEDIUMS**
DEVICE FOR MIXING A FLOWABLE OR POURABLE MEDIUM, ESPECIALLY A HIGHLY VISCOUS MEDIUM
DISPOSITIF PERMETTANT D'AGITER UN AGENT APTE A L'ECOULEMENT OU COULABLE, NOTAMMENT UN AGENT A HAUTE VISCOSITE

(30) Priorität: 23.11.2000 DE 20019941 U
(43) Veröffentlichungstag der Anmeldung: 20.08.2003
(73) Patentinhaber: INOTEC GmbH Transport- und Fördersysteme, 79761 Waldshut-Tiengen (DE)
(72) Erfinder: WEBER, Hans, D-79761 Waldshut-Tiengen (DE)
(74) Vertreter: Goy, Wolfgang, Dipl.-Phys.
(86) Internationale Anmeldenummer: PCT/DE2001/004304
(87) Internationale Veröffentlichungsnummer: WO 2002/041982

(56) Entgegenhaltungen:
- NL-A- 9 100 454
- RU-C- 2 001 765
- SU-A- 1 681 930
- US-A- 5 037 209
- US-A- 5 037 210
- US-A- 5 908 241

## Beschreibung

Die Erfindung betrifft eine Vorrichtung zum Rühren eines strömungsfähigen oder rieselfähigen Mediums, insbesondere eines hochviskosen Mediums, nach dem Oberbegriff des Anspruchs 1.

Die erfindungsgemäße Rührvorrichtung ist für niedrig- bis hochviskose Fluide einsetzbar und geeignet. Das besondere Anwendungsgebiet liegt dabei für sehr hochviskose Fluide. Außerdem ist die erfindungsgemäße Rührvorrichtung für rieselfähige Feststoffe geeignet.

Die in der US 5 037 209 offenbarte Rührvorrichtung insbesondere für hochviskose Medien der eingangs angegebenen Art weist einen das Medium aufnehmenden Behälter auf, in welchem vertikal eine drehbare Welle angeordnet ist. Am unteren Ende dieser Welle gehen etwa in radialer Richtung Tragarme ab. An den vorderen Enden dieser Tragarme befinden sich Rührelemente. Diese sind rohrförmig mit einer geschlossenen Mantelfläche ausgebildet, wobei die Stirnseiten des Rohres jeweils offen sind. Über einen Teillängenbereich sind die Rührelemente konisch ausgebildet, wobei die Stirnseite mit dem größeren Querschnitt in Umlaufrichtung zeigt. Die Mittelachsen der Rührelemente sind bezüglich der Drehebene geneigt. Das Grundprinzip dieser bekannten Rührvorrichtung besteht darin, daß die Rührelemente während der Drehbewegung der Welle durchströmt werden. Aufgrund der Neigung der Rührelemente wird das in dem Behälter befindliche Medium in eine Zirkularbewegung versetzt. - Insbesondere bei sehr hochviskosen Medien besteht bei dieser bekannten Rührvorrichtung die Gefahr, daß sich innerhalb der konusförmigen Rühretemente Pfropfen bilden, so daß die Rührelemente nicht mehr durchströmt werden können. Dadurch ist der Rührerfolg massiv beeinträchtigt.

Die RU-C1-2 001 765 zeigt eine Rührvorrichtung zum Vermischen von dünnflüssigen und pastenförmigen Materialien. Bei sämtlichen Ausführungsformen dieser Rührvorrichtung besteht das Grundprinzip darin, an einer zentralen Welle dazu senkrecht ein flanschartiges Flächenelement anzuordnen, an dessen äußerem Ende wendelförmige Spiralkörper angeordnet sind. Die Windungen einander benachbarter Spiralkörper sind dabei gegeneinander versetzt, um so eine Art Windschatten zu vermeiden. - Der Nachteil dieser bekannten Rührvorrichtung besteht darin, daß das zu durchmischende Medium mehr oder weniger unbeweglich in dem Behälter verharrt, da beispielsweise Zirkularströmungen durch die Flächenelemente verhindert werden.

Davon ausgehend liegt der Erfindung die **Aufgabe** zugrunde, die Rührvorrichtung der eingangs angegebenen Art derart weiterzuentwickeln, daß auch sehr hochviskose Medien gerührt werden können, ohne daß sich in den Rührelementen Pfropfen bilden.

Die technische **Lösung** ist gekennzeichnet durch die Merkmale im Kennzeichen des Anspruchs 1.

Bezüglich der gattungsbildenden Rührvorrichtung aus dem Stand der Technik hat die erfindungsgemäße Rührvorrichtung hinsichtlich ihrer Wirkungsweise ein breiteres Anwendungsspektrum. So sind mit der erfindungsgemäßen Rührvorrichtung auch sehr hochviskose Medien rührbar, ohne daß die Gefahr der Pfropfenbildung besteht. Somit liegt das Einsatzgebiet der erfindungsgemäßen Rührvorrichtung insbesondere im Bereich höher viskoser Medien. Auch Suspensionen mit sehr hohen Feststoffanteilen sowie pastöse Medien lassen sich mit der Rührvorrichtung sehr gut verarbeiten, und zwar in sehr produktschonender Art und Weise. Dadurch läßt sich mit einem sehr geringen Energieeinsatz sowie mit sehr kurzen Rührphasen selbst in geometrisch schwierigen Behältern sowie produktschonend ein sehr gutes Rührergebnis erzielen. Das Rührsystem erzeugt bei geringem Anlaufmoment und geringer Drehzahl der Rührelemente schon bei laminarer Strömung hervorragende Mischeffekte. Erzielt wird dieser Mischeffekt im wesentlichen durch zwei Strömungskomponenten: Zum einen eine Differenzströmung zwischen einerseits dem mittigen Eintrittsstrahl sowie dem Außenstrahl und andererseits dem Austrittsstrahl des konischen Verdrängers sowie zum anderen durch die durch die Durchbrechungen hindurchgehende Radialströmung, welche durch den Staudruck in dem Verdrängerkonus verursacht ist. Somit wird durch die Neigung der Rührelemente das Medium im Hauptstrahl aus dem Mittelbereich nach oben und tangential zur Behälterwand gefördert. Gleichzeitig ergibt sich durch den Staudruck im konischen Rührelement ein Radialstrahl, welcher annähernd rechtwinklig zur Verdrängerachse verläuft. Somit unterscheidet sich das erfindungsgemäße Rührsystem technisch von den herkömmlichen Rührsystemen hauptsächlich in wesentlich niedrigeren Umlaufgeschwindigkeiten und somit in einem wesentlich niedrigeren Leistungsbedarf, und dies bei höherer Rühreffektivität. Durch die hydraulisch erzeugten Verwirbelungen in verschiedenen Richtungen wird außerdem die Rührgutrotation vermieden, d.h. die aufgenommene Leistung dient ausschließlich der Erzeugung hydraulischer Wirbel. Eine Energievernichtung durch stromstörende Elemente findet hierbei nicht statt. Die technische Grundidee der erfindungsgemäßen Rührvorrichtung besteht dabei darin, die Mantelfläche der Konusform durch eine spiralförmige Wendel (oder wendelförmige Spirale) zu definieren. Dadurch ist eine sehr offene Struktur, nämlich eine Spiralstruktur geschaffen, durch die hindurch Pfropfenbildungen im wesentlichen radial durch die Zwischenräume zwischen den Spiratwindungen entweichen können. Neben diesen verfahrensbedingten Vorteilen läßt sich dieses Rührelement in Spiralform auch technisch sehr einfach herstellen, insbesondere auch aufgrund der Tatsache, daß die Einheit aus Tragarm und Spirale aus einem einzigen Stück, nämlich einem einzigen Draht hergestellt wird, wobei die Dicke des Tragarms gleich der Dicke der Spiralwindungen ist.

Der Vorteil der Weiterbildung gemäß Anspruch 2 besteht darin, daß dadurch ein optimales Verhältnis zwischen dem axial durchgehenden Medium und dem radial abfließenden Medium geschaffen ist.

Die Weiterbildung gemäß Anspruch 3 mit der Neigung der Rührelemente bezüglich der Drehebene schafft einen optimalen umlaufenden Rührstrom. Dies gilt gleichermaßen auch für die Weiterbildungen der Ansprüche 4 und 5.

Ein Ausführungsbeispiel einer erfindungsgemäßen Rührvorrichtung wird nachfolgend anhand der Zeichnungen beschrieben. In diesen zeigt:
- Fig. 1: eine schematische Darstellung der Rührvorrichtung mit Strömungsbild;
- Fig. 2: eine Draufsicht auf die Rührvorrichtung in Fig. 1;
- Fig. 3: einen Längsschnitt durch ein Rühretement im zu rührenden Medium bei geringem Anlaufdrehmoment mit laminarer Strömung;
- Fig. 4: eine Stirnansicht des Rührelements in Fig. 3.

Die Rührvorrichtung weist einen zylinderförmigen Behälter 1 auf. Von oben taucht in den Behälter 1 eine Welle 2 ein. Diese weist an ihrem oberen Ende eine Kupplung 3 auf, welche den Anschluß der Welle 2 an einen nicht dargestellten Antriebsmotor gestattet. Im dargestellten Ausführungsbeispiel ist die Welle 2 vertikal angeordnet. Gleichermaßen ist es aber auch denkbar, daß die Welle 2 schräg verläuft.

Am unteren Ende der Welle 2 gehen vier drahtartige Tragarme 4 radial ab. Am vorderen Ende eines jeden der Tragarme 4 ist jeweils ein Rühretement 5 angeordnet. Die Rührelemente 5 sind durch eine wendelförmige Spirale 6 gebildet. Diese wendelförmige Spirale 6 bildet dabei die Mantelfläche eines Kegelstumpfes. Die Windungen der Spirale 6 definieren zwischen sich Durchbrechungen 7. An den beiden Stirnseiten ist der Konus jeweils offen. Wie in Fig. 3 erkennbar ist, ist die Mittelachse M der Spirale 6 bezüglich der Drehebene der Rührelemente 5 um den Neigungswinkel α geneigt. Der Tragarm 4 ist mit der Spirale 6 des zugehörigen Rührelements 5 jeweils einstückig ausgebildet. Außerdem sind die Abstände der Rührelemente 5 von der Welle 2 jeweils gleich, d.h. die vier Tragarm/Rührelement-Kombinationen sind jeweils identisch ausgebildet.

Die Funktionsweise der Rührvorrichtung ist wie folgt:

Durch Drehen der Welle 2 werden über die Tragarme 4 die Rührelemente 5 in eine Drehbewegung versetzt. Dabei zeigt die Stirnfläche mit dem größeren Querschnitt in Umlaufrichtung.

Es entstehen während dieser Umlaufbewegung der Rührelemente 5 verschiedene Strömungsanteile, wie den Fig. 3 und 4 entnehmbar ist. Die zentrale Strömung V1 dringt mit einer laminaren Strömung in den Konus der Spirale 6 des Rührelements 5 ein. Ein weiterer Strömungsanteil V3 wird von der Stirnkante der Spirale 6 nach außen abgelenkt. Der Strömungsanteil V5 im Außenbereich wird um die Spirale 6 außen herumgeführt.

Erzielt wird der Mischeffekt im wesentlichen durch zwei Strömungskomponenten, welche durch die vorgenannten Strömungsanteile gebildet werden. Zunächst entsteht eine Differenzströmung zwischen den Strömungsanteilen V1, V3, V5 und dem Strömungsanteil V2 im Austrittsstrahl. Die zweite Strömungskomponente ist die Radialströmung V4, indem durch den in der Spirale 6 herrschenden Staudruck das Medium durch die Durchbrechungen 7 zwischen den Spiralwindungen nach außen abgeleitet wird.

Wie in Fig. 1 erkennbar ist, resultiert aus der Neigung der Rührelemente 5 eine kontinuierliche, geschlossene Zirkularströmung Z, welche in der Nähe der Behälterwand nach oben steigt und im Mittelbereich des Behälters 1 koaxial zur Welle 2 wieder nach unten strebt, wo sie die Zwischenräume zwischen den Tragarmen 4 durchquert. Die Intensität hängt dabei von der Größe des Neigungswinkels α ab.

### Bezugszeichenliste

- 1: Behälter
- 2: Welle
- 3: Kupplung
- 4: Tragarm
- 5: Rührelement
- 6: Spirale
- 7: Durchbrechung

- α: Neigungswinkel

- M: Mittelachse
- V1 - V5: Strömung
- Z: Zirkularströmung

## Patentansprüche

1. Vorrichtung zum Rühren eines strömungsfähigen oder rieselfähigen Mediums, insbesondere eines hochviskosen Mediums,
mit einem das Medium aufnehmenden Behälter (1) sowie
mit wenigstens zwei, an einer drehbaren Welle (2) an im wesentlichen radial abstehenden Tragarmen (4) angeordneten Rührelementen (5),
wobei die Rührelemente (5) rohrförmig mit offenen Stirnseiten sowie zumindest über einen Teillängenbereich konisch ausgebildet sind und dabei die in Umlaufrichtung weisende Stirnseite den größeren Querschnitt sowie die Mittelachse (M) bezüglich der Drehebene einen Neigungswinkel (α) aufweist,
**dadurch gekennzeichnet,**
**daß** die Rührelemente (5) als schraubenförmige Spiralen (6) ausgebildet sind und
**daß** die Tragarme (4) zusammen mit ihren jeweils zugeordneten Spiralen (6) einstückig aus einem einzigen Draht gebildet sind.

2. Vorrichtung nach dem vorhergehenden Anspruch,
**dadurch gekennzeichnet,**
**daß** die Dicke des Drahtes der Spirale (6) etwa dem Abstand zwischen zwei Windungen der Spirale (6) entspricht.

3. Vorrichtung nach einem der vorhergehenden Ansprüche,
**dadurch gekennzeichnet,**
**daß** der Neigungswinkel (α) der Mittelachse (M) der Rührelemente (5) 10° bis 20° beträgt.

4. Vorrichtung nach einem der vorhergehenden Ansprüche,
**dadurch gekennzeichnet,**
**daß** das Verhältnis von Eintrittsquerschnitt und Austrittsquerschnitt der Rührelemente (5) zwischen 1,5 und 3,0 liegt.

5. Vorrichtung nach einem der vorhergehenden Ansprüche,
**dadurch gekennzeichnet,**
**daß** die Rührelemente (5) im unteren Drittel des Behälters (1) angeordnet sind.

## Claims

1. Device for stirring a flowable or pourable medium, in particular a highly viscous medium, comprising a container (1) receiving the medium and comprising at least two stirring elements (5) arranged on a rotatable shaft (2) on substantially radially projecting support arms (4), wherein the stirring elements (5) are tubular with open end faces and, at least over one partial longitudinal region, are conical in design and the end face pointing in the peripheral direction has the larger cross-section and the centre line (M) has an angle of inclination (α) with respect to the plane of rotation, **characterised in that** the stirring elements (5) are designed as helical spirals (6) and **in that** the support arms (4) together with their respectively associated spirals (6) are formed integrally from a single wire.

2. Device according to the preceding claim, **characterised in that** the thickness of the wire of the spiral (6) corresponds approximately to the spacing between two turns of the spiral (6).

3. Device according to any one of the preceding claims, **characterised in that** the angle of inclination (α) of the centre line (M) of the stirring elements (5) is 10° to 20°.

4. Device according to any one of the preceding claims, **characterised in that** the ratio of the inlet cross-section and outlet cross-section of the stirring elements (5) is between 1.5 and 3.0.

5. Device according to any one of the preceding claims, **characterised in that** the stirring elements (5) are arranged in the lower third of the container (1).

## Revendications

1. Dispositif pour agiter un produit apte à l'écoulement ou pulvérulent, notamment un produit de haute viscosité, comprenant un récipient (1) renfermant le produit et au moins deux éléments agitateurs (5) montés sur des bras de support (4) partant essentiellement radialement d'un arbre rotatif (2), les éléments agitateurs (5) étant réalisés en forme de tube avec les faces frontales ouvertes, et de façon conique sur au moins une partie de leur longueur, et la face frontale dirigée dans le sens de l'écoulement possédant la plus grande section transversale et l'axe médian (M) présentant par rapport au plan de rotation un angle d'inclinaison (α), **caractérisé en ce que** les éléments agitateurs (5) sont réalisés en tant que spirales hélicoïdales (6), et **en ce que** les bras de support (4) et les spirales (6) qui leur sont chaque fois associées sont réalisés d'un seul tenant à partir d'un seul fil métallique.

2. Dispositif selon la revendication précédente, **caractérisé en ce que** l'épaisseur du fil métallique constituant la spirale (6) correspond approximativement à l'écart entre deux spires de la spirale (6).

3. Dispositif selon l'une des revendications précédentes, **caractérisé en ce que** l'angle d'inclinaison (α) de l'axe médian (M) des éléments agitateurs (5) est compris entre 10° et 20°.

4. Dispositif selon l'une des revendications précédentes, **caractérisé en ce que** le rapport entre la section transversale d'entrée et la section transversale de sortie des éléments agitateurs (5) est compris entre 1,5 et 3,0.

5. Dispositif selon l'une des revendications précédentes, **caractérisé en ce que** les éléments agitateurs (5) sont placés dans le tiers inférieur du récipient (1).
